# EUROPÄISCHE PATENTSCHRIFT

(11) **EP 0 489 024 B1**
(45) Veröffentlichungstag und Bekanntmachung des Hinweises auf die Patenterteilung: **06.04.1994**
(21) Anmeldenummer: 90910576.9
(22) Anmeldetag: 24.07.1990
(51) Int. Cl.: F41A 3/72

(54) **DURCHLADEEINRICHTUNG FÜR SELBSTLADENDE HANDFEUERWAFFEN**
RELOADING DEVICE FOR A SELF-LOADING HAND FIREARM
DISPOSITIF DE CHARGEMENT A REPETITION POUR ARMES A FEU PORTATIVES AUTOMATIQUES

(30) Priorität: 25.08.1989 DE 3928125
(43) Veröffentlichungstag der Anmeldung: 10.06.1992
(73) Patentinhaber: Heckler & Koch GmbH, D-78722 Oberndorf (DE)
(72) Erfinder: WELDLE, Helmut, D-7238 Oberndorf (DE); KRIEGER, Hubert, D-7230 Schramberg-Waldmössingen (DE)
(74) Vertreter: KOHLER SCHMID + PARTNER
(86) Internationale Anmeldenummer: DE9000564
(87) Internationale Veröffentlichungsnummer: WO9102937

(56) Entgegenhaltungen:
- BE-A- 648 060
- CH-A- 55 392
- GB-A- 413 071
- US-A- 4 821 621

## Beschreibung

Die Erfindung betrifft eine Durchladeeinrichtung für selbstladende Handfeuerwaffen, die einen in ihrer Längsrichtung beweglichen Verschluß aufweisen, insbesondere für ein automatisches Gewehr, mit einem verschwenkbaren Ladehebel, der in seiner Ruhelage sich in Längsrichtung erstreckt und durch seitliches Verschwenken in eine Gebrauchslage überführbar ist, in der er von einer Feder belastet ist, die bestrebt ist, ihn nach vorn zu schwenken und in der Ruhelage zu halten, wobei der Ladehebel in seiner Ruhelage innerhalb der Außenkontur der Waffe untergebracht ist.

Aus DE-C-20 23 523 ist eine derartige Durchladeeinrichtung bekannt, mit der der Verschluß einer Waffe aus seiner vorderen Stellung in eine hintere Stellung bewegt werden kann, um entweder bei zuschießenden Waffen den Verschluß in die hintere Stellung zu befördern, so daß er vom Abzugsmechanismus gefangen wird oder aber beim Vorlaufen eine Patrone in den Lauf einführt, wenn die Waffe feuerbereit gemacht werden soll. Des weiteren kann das Zurückziehen des Verschlusses zur Beseitigung von Ladehemmungen erforderlich sein. Für das Zurückbewegen des Verschlusses weist die Durchladeeinrichtung einen Ladehebel auf, der durch eine Schwenkbewegung aus seiner Ruhelage in eine Gebrauchslage überführt wird, wobei er in dieser Gebrauchslage einen in Längsrichtung der Waffe sich erstreckenden Schlitz durchdringt und seitlich die Waffe überragt. Dieser seitlich abstehende Ladehebel dient einem Schützen als Handhabe für das Zurückziehen des Verschlusses. Um zu vermeiden, daß dieser Ladehebel mit dem beim Schießvorgang hin- und hereilenden Verschluß mitgenommen wird, und dadurch eine erhebliche Gefahrenquelle für den Schützen darstellt, wird vorgeschlagen, diesen Ladehebel nicht direkt am Verschluß zu befestigen, sondern an einem Schiebeelement festzulegen, so daß die Durchladebewegung über dieses Schiebeelement, das entsprechend dem Verschluß im Gehäuse der Waffe verschieblich gelagert ist, auf den Verschluß übertragen werden kann, und der Ladehebel über das Schieberelement vom Verschluß und somit von den Bewegungen des Verschlusses abgekoppelt ist. Derartige Lösungen weisen den Nachteil auf, daß eine Vielzahl von Bauteilen erforderlich ist, die sowohl das Gewicht, den Wartungsaufwand als auch die Störanfälligkeit der Waffe erhöhen.

Da das dem Ladehebel zugeordnete Schieberelement nicht mit dem Verschluß der Waffe verbunden ist sondern nur an der vorderen Stirnseite des Verschlusses anliegt, kann mit dieser Durchladeeinrichtung nur die Durchladebewegung zum Verschieben des Verschlusses in dessen hintere Stellung durchgeführt werden, jedoch sind diese Durchladeeinrichtungen nicht geeignet, den Verschluß z.B. bei einer Ladehemmung oder dergleichen, bei der der Verschluß in einer zwischen seiner vorderen und hinteren Stellung sich befindenden Position eingeklemmt ist, in die vordere Stellung zu bewegen, also als Schließhilfe zu wirken, da das Schieberelement nicht mit dem Verschluß gekoppelt ist. Eine solche Kopplung kann auch nur durch weitere aufwendige Mittel erreicht werden (DE-AS 19 02 275).

Von weiterem Nachteil ist, daß auch bei am Gehäuse anliegendem Ladehebel dieser in der Regel über die Gehäuseoberfläche absteht (DE-PS 20 23 523), was bei dem Gebrauch der Waffe hinderlich sein kann, insbesondere beim Einsatz in schwierigem Gelände mit dichtem Unterholz bzw. bei unsachgemäßer Haltung der Waffe beim Schießvorgang.

Mit der CH-A-55 392 ist ein Verschluß bekannt, bei dem der Ladehebel innerhalb der Kontur der Außenwand sich befindet.

Die US-A-4 821 621 zeigt einen Verschluß, an den der Ladehebel direkt angeordnet ist.

Aus der GB-A-413 071 ist ein Ladehebel bekannt, der über eine Feder und einen Schieber in die Ruhelage gedrängt wird.

Der Erfindung liegt die Aufgabe zugrunde, die oben genannten Nachteile der eingangs genannten Durchladeeinrichtungen zu vermeiden und eine sichere Durchladeeinrichtung bereitzustellen, mit der auf einfache Weise der Verschluß auf vielfältige Art sowohl in die hintere als auch in die vordere Stellung bewegt werden kann.

Diese Aufgabe wird nach der Erfindung dadurch gelöst, daß der Ladehebel direkt oder über ein Zwischenstück am Verschluß angeordnet ist und beidseitig der Längsachse der Waffe aus dem Waffengehäuse heraus verschwenkbar ist.

Die erfindungsgemäße Durchladeeinrichtung weist einen Ladehebel auf, der mit dem Verschluß dadurch gekoppelt ist, daß der Durchladehebel entweder direkt am Verschluß angelenkt oder über ein Zwischenstück kraftschlüssig mit dem Verschluß verbunden ist. Dieser Durchladehebel erlaubt es nun, den Verschluß sowohl in die hintere Stellung als auch in die vordere Stellung zu bewegen, da er ständig am Verschluß angreift. Demzufolge führt der Durchladehebel auch die beim Schießvorgang hin- und hereilenden Bewegungen des Verschlusses aus und ist daher in seiner Ruhelage, in der er in Längsrichtung der Waffe ausgerichtet ist, d.h. aus seiner Gebrauchslage zurückverschwenkt ist, innerhalb bzw. an der Außenkontur der Waffe untergebracht. Für einen Schützen besteht nunmehr keine Gefahr, von dem hin- und hereilenden Ladehebel verletzt zu werden. Da der Ladehebel direkt bzw. über ein Zwischenstück mit dem Verschluß verbunden ist, weisen derartige Durchladeeinrichtungen bzw. Waffen mit diesen Durchladeeinrichtungen ein geringeres Gewicht auf und sind aufgrund der geringeren Anzahl an Bauelementen wartungfreundlicher und weniger störanfällig. Bei einer bevorzugten Ausführungsform ist vorgesehen, daß der Ladehebel das Waffengehäuse nicht unbedingt über eine in Längsrichtung erstreckenden Schlitz durchdringen muß. Dadurch, daß der Ladehebel beidseitig der Längsachse der Waffe aus dem Waffengehäuse heraus verschwenkbar ist, kann die Waffe mit einer solchen Durchladeeinrichtung gleichwohl von Links- als von Rechtshändern gleichermaßen gut bedient werden.

Gemäß einem bevorzugten Ausführungsbeispiel ist bei einem zweiteiligen, aus einem Verschlußträger und einem in diesem angeordneten Verschlußkopf bestehenden Verschluß der Ladehebel am Verschlußträger festgelegt.

Vorteilhaft ist das vordere, d.h. der Mündung der Waffe zugewandte Ende des Verschlußträgers geschlitzt und ist zwischen den beiden, den Schlitz bildenden Schenkeln, das eine Ende des Ladehebels angeordnet.

Eine bevorzugte Ausführungsform sieht vor, daß der Ladehebel um einen quer zum Schlitz angeordneten Bolzen verschwenkbar ist. Bei einem in Gebrauchslage der Waffe querliegenden Schlitz befindet sich der Bolzen in einer senkrechten Lage, wobei er die beiden Schenkel des den Schlitz aufweisenden Endes des Verschlusses durchgreift und in diesem festgelegt ist. Dieser Bolzen bildet vorteilhaft das Schwenklager für den Ladehebel.

Eine Rückstellung des Ladehabels von der Gebrauchslage in die Ruhelage wird vorteilhaft dadurch erreicht, daß die den Ladehebel in die Ruhelage drängende Feder über einen Schieber am Ladehebel angreift. Hierbei ist der Schieber derart ausgebildet, daß er beim Verschwenken des Ladehebels aus der Ruhelage in die Gebrauchslage in Längsrichtung der Waffe entgegen der Federkraft verschiebbar im Verschluß geführt ist.

Bei einer vorteilhaften Ausführungsform ist vorgesehen, daß in Längsrichtung der Waffe gesehen, der Ladehebel auf der einen Seite des Bolzens und der Schieber auf der anderen Seite angeordnet ist. Der Schieber wird von der Feder derart beaufschlagt, daß er innerhalb des Verschlusses in Richtung des Bolzens gedrängt wird. Eine Kraftübertragung vom Schieber auf den Ladehebel erfolgt gemäß eines Ausführungsbeispiels vorteilhaft dadurch, daß der Schieber den Bolzen umgreifend an einer Anlagefläche des Ladehebels anliegt. Die Kraft der den Schieber in Richtung des Bolzens drängenden Feder wird dadurch um den Bolzen herum auf den auf der anderen Seite des Bolzens liegenden Ladehebel übertragen und dieser dadurch in seine Ruhelage gedrängt. Wird der Ladehebel aus seiner Ruhelage in Richtung der Gebrauchslage verschwenkt, so wird diese Lageänderung über die Anlagefläche auf den an dieser anliegenden Schieber übertragen und dieser entgegen der Federkraft ebenfalls verschoben. Die Verschiebearbeit des Schiebers wird in der Feder gespeichert und nach dem Loslassen des Ladehebels durch Verschwenken desselben in die Ruhelage wieder abgegeben.

Bevorzugt weist die Anlagefläche einen Abstand zur Bolzenachse auf und weisen die den Bolzen umgreifenden Schenkel des Schiebers ebenfalls einen seitlichen Abstand zur Bolzenachse auf. Über diese Abstände werden Hebelarme gebildet, die beim Verschwenken des Ladehebels als Hebelgetriebe wirkend die Schwenkbewegung des Ladehebels in eine den Schieber verlagernde Bewegung überführen und umgekehrt.

Gemäß einem Ausführungsbeispiel ist bei dem sich in Gebrauchslage befindendem Ladehebel der Anlagepunkt des Schiebers an der Anlagefläche des Ladehebels seitlich bezüglich der Längsachse der Waffe verschoben. Dies hat den Vorteil, daß sich während der Schwenkbewegung des Ladehebels von der Ruhelage in die Gebrauchslage die Hebelarme verändern, wodurch die Hebelkraft derart beeinflußt werden kann, daß sie bei zunehmender Verschwenkung zunimmt oder abnimmt. Eine abnehmende Hebelkraft hat zur Folge, daß der Ladehebel in der Gebrauchslage von einem Schützen mit einer geringen Kraft gehalten werden kann, und außerdem der Ladehebel in der Ruhelage über die Feder sicher innerhalb des Gehäuses der Waffe fixiert ist.

Eine kontinuierliche Änderung des Hebelarms bei der Verschwenkung des Ladehebels von der Ruhelage in die Gebrauchslage wird dadurch erreicht, daß die Anlagefläche eine bezüglich des Bolzens konvexe Krümmung aufweist.

Bevorzugt ist der Ladehebel sowohl seitlich, senkrecht als auch in einer Zwischenstellung in die Gebrauchslage überführbar. Hierdurch werden die Duchlademöglichkeiten noch weiter gesteigert. Ein bevorzugtes Ausführungsbeispiel sieht vor, daß der Verschlußträger mit seiner Oberseite zumindest teilweise aus dem Waffengehäuse herausragt.

Vorteilhaft ist das Waffengehäuse oberhalb des Verschlußträgers mit einem Tragbügel versehen, der insbesondere den Verschlußträger übergreift. Eine Weiterbildung sieht vor, daß der Duchladehebel in einer Trageöffnung der Waffe vorgesehen ist. Der Tragebügel ermöglicht eine sehr einfache und bequeme Handhabung der Waffe und schafft einen großen Freiraum um den Durchladehebel, der nun in allen Richtungen abgeschwenkt und in der verschwenkten Lage des Hebels der Verschluß zurückgezogen werden kann. Dieser Freiraum von dem Ladehebel wird gleichzeitig als Eingriffsöffnung oder Trageöffnung genutzt.

Eine Verminderung des Verschleißes des Ladehebels und des Schiebers wird dadurch erreicht, daß die aneinander anliegenden Bereiche des Schiebers und des Ladehebels vergütete Oberflächen aufweisen.

Weitere Einzelheiten, Vorteile und Merkmale der Erfindung ergeben sich aus der nachfolgenden Beschreibung, in der unter Bezugnahme auf die Zeichnung, ein bevorzugtes Ausführungsbeispiel näher beschrieben ist. Dabei zeigen:
- Fig.1: eine Draufsicht auf einen Längsschnitt durch eine in das vordere Ende eines Verschlusses eingesetzete Durchladeeinrichtung, wobei sich die Durchladeeinrichtung in der Ruhelage befindet;
- Fig.2: einen Schnitt II-II der im vorderen Ende des Verschlusses angeordneten Durchladeeinrichtung gemäß Fig.1; und
- Fig.3: eine Ansicht gemäß Fig.1, wobei sich die Durchladeeinrichtung in ihrer Gebrauchslage befindet.

Bei der in der Fig.1 dargestellten Ausführungsform der Erfindung ist von einem zweiteiligen, einen in einem Verschlußträger 1 angeordneten Verschlußkopf aufweisenden Verschluß in abgebrochener Darstellung der Verschlußträger 1 wiedergegeben, an dessen vorderem, der Mündung einer nicht dargestellten Waffe zugewandten Ende 2 eine insgesamt mit 3 bezeichnete Durchladeeinrichtung angeordnet ist. Diese Durchladeeinrichtung 3 besteht aus einem Durchladehebel 4, einem Schieber 5 und einer Schrauben-Druckfeder 6, die sich mit ihrem einen Ende 7 in einem in Verschieberichtung des Verschlußträgers 1 in diesem angeordneten Sackloch 8 abstützt. Das andere Ende 9 der Schraubenfeder 6 greift in einer Ausnehmung 10 des H-förmig ausgebildeten Schiebers 5 an. Dieser H-förmig ausgebildete Schieber 5 ist in Längsrichtung des Verschlußträgers 1 in einer Nut 11 geführt, wobei die Schenkel 12 und 13 von den Wandungen 14 und 15 der Nut 11 gleitend umgriffen sind. Über die Schraubenfeder 6 wird der Schieber 5 in dessen Ruhelage gedrängt, wobei die Schenkel 12 und 13 an der Anlagefläche 18 des Ladehebels 4 anliegen. Weiterhin umgreifen die dem Sackloch 8 zugewandten Enden der Schenkel 12 und 13 das Ende 9 der Schraubenfeder 6 und halten dieses sicher in der Ausnehmung 10. Die beiden anderen, dem Ladehebel 4 zugewandten Enden der Schenkel 12 und 13 umgreifen einen in einer Ausnehmung 16 angeordneten Bolzen 17 und liegen mit ihren Stirnseiten am Durchladehebel 4 an einer Anlagefläche 18 an.

Bei dem in der Fig.2 dargestellten Schnitt II-II ist ersichtlich, daß der Ladehebel 4 aus einer Handhabe 19 und einem Befestigungsglied 20 besteht, wobei das Befestigungsglied 20 in den Verschlußträger 1 eingreift und eine Bohrung 21 aufweist, die vom Bolzen 17 durchgriffen wird. Die Bohrung 21 dient als Schwenklager für den Ladehebel 4, der gemäß dem Pfeil 30 um den Bolzen 17 in beide Richtungen um etwa 90° verschwenkt werden kann. Wie ebenfalls aus der Fig.2 ersichtlich, weist der Bolzen 17 einen abgesetzten Bereich 22 auf, dessen Durchmesser etwa der Weite der Ausnehmung 16 zwischen den vorderen Enden der beiden Schenkel 12 und 13 entspricht und dessen Höhe der Höhe des Schiebers 5 entspricht. Am unteren Ende läuft der Bolzen 17 in einen Zapfen 23 aus, dessen Durchmesser ebenfalls kleiner als der Durchmesser des Bolzens 17 ist. Diese Ausbildung des Bolzens 17 gewährleistet einen sicheren Sitz im unteren Schenkel 24 des Verschlußträgers 1. Eine Vernietung verhindert ein Herausfallen des Bolzens 17 aus dem oberen Schenkel 25.

Wie in den Figuren 1 und 3 dargestellt, erstrecken sich die Wandungen 14 und 15 der Nut 11 nicht bis an das vordere, der Mündung der Waffe zugewandte Ende des Verschlußträgers, so daß im Bereich um den Bolzen 17 ein den Verschlußträger 1 durchsetzender Schlitz 26 gebildet wird, in den bei in Ruhelage sich befindender Durchladeeinrichtung 3, wie in Fig.1 dargestellt, der Schieber 5 eingreift. Wird der Ladehebel 4 durch Verschwenken der Handhabe 19 aus der Ruhelage in die Gebrauchslage überführt, wie in Fig.3 dargestellt, so wird durch die Verschwenkung der Handhabe 19 über die Anlagefläche 18 der Schieber 5 in seine hintere Lage verschoben, da der Schieber 5 aus dem Bereich des Schlitzes 26 verdrängt wird. Vorteilhaft wandert der Anlagepunkt 27 des Schenkels 12 bzw. 13 an der Handhabe 19 entlang der Anlagefläche 18 und entfernt sich von der Mittellängsachse 28 der Durchladeeinrichtung 3. Durch den Abstand der Anlagefläche 18 von der Bolzenachse 29 und über den Abstand der beiden Schenkel 12 und 13 von der Bolzenachse 29 können die beiden bei der Verschwenkung des Ladehebels 4 zum Einsatz kommenden Hebelarme a und b bestimmt werden. Außerdem werden durch die konvexe Krümmung der Anlagefläche 18 insbesondere in ihren äußeren Bereichen, die Hebelarme a und b des Hebelgetriebes von Handhabe 19 und Schieber 5 vorteilhaft beeinflußt. Ein Rückschwenken der Handhabe 19 in deren Ruhelage kann von einem Schützen einfach dadurch unterbunden werden, daß der Schütze selbst ein Drehmoment am Ladehebel 4 ausübt, so daß dieser in der Gebrauchslage verbleibt und trotzdem auf den Verschlußträger 1 eine Kraft in Schußrichtung der Waffe, d.h. entgegen der Durchladerichtung, ausgeübt werden kann. Wird der Ladehebel 4 in seiner Gebrauchslage, wie sie in der Fig.3 dargestellt ist, losgelassen, so übt der Schieber 5 über seinen Schenkel 12 auf die Anlagefläche 18 des Ladehebels 4 aufgrund der komprimierten Schraubenfeder 6 eine Kraft aus, die eine Verschwenkung des Ladehebels 4 in die in der Fig.1 wiedergegebene Ruhelage zur Folge hat. In dieser Ruhelage befindet sich der Ladehebel 4 innerhalb der Außenkontur der Waffe.

Wie ebenfalls in der Fig.3 dargestellt, sind beide Wandungen 14 und 15 abgesetzt, so daß der Ladehebel 4 auch in die andere, in der Fig.3 nicht gezeigte Gebrauchslage verschwenkt werden kann. Auch aus dieser wird der Ladehebel über den Schieber 5 nach dem Loslassen selbsttätig in die Ruhelage zurückverschwenkt.

## Patentansprüche

1. Durchladeeinrichtung (3) für selbstladende Handfeuerwaffen, die einen in ihrer Längsrichtung beweglichen Verschluß aufweisen, insbesondere für ein automatisches Gewehr, mit einem verschwenkbaren Ladehebel (4), der in seiner Ruhelage sich in Längsrichtung der Waffe erstreckt und durch seitliches Verschwenken in eine Gebrauchslage überführbar ist, in der er von einer Feder (6) belastet ist, die bestrebt ist, ihn nach vorn zu schwenken und in der Ruhelage zu halten, wobei der Ladehebel (4) in seiner Ruhelage innerhalb der Außenkontur der Waffe untergebracht ist, dadurch gekennzeichnet, daß er direkt oder über ein Zwischenstück am Verschluß angeordnet und beidseitig der Längsachse (28) aus dem Waffengehäuse herausschwenkbar ist.

2. Durchladeeinrichtung nach Anspruch 1, dadurch gekennzeichnet, daß der Ladehebel (4) am Verschlußträger (1) festgelegt ist.

3. Durchladeeinrichtung nach Anspruch 1 oder 2, dadurch gekennzeichnet, daß das vordere, d.h. der Mündung der Waffe zugewandte Ende (2) des Verschlusses geschlitzt ist und zwischen den beiden, den Schlitz (26) bildenden Schenkeln (24 und 25) des einen Endes (2) der Ladehebel (4) angeordnet ist.

4. Durchladeeinrichtung nach Anspruch 3, dadurch gekennzeichnet, daß der Ladehebel (4) um einen quer zum Schlitz (26) angeordneten Bolzen (17) verschwenkbar ist.

5. Durchladeeinrichtung nach einem der vorhergehenden Ansprüche, dadurch gekennzeichnet, daß die den Ladehebel (4) in die Ruhelage drängende Feder (6) über einen Schieber (5) am Ladehebel (4) angreift.

6. Durchladeeinrichtung nach Anspruch 5, dadurch gekennzeichnet, daß der Schieber (5) beim Verschwenken des Ladehebels (4) aus der Ruhelage in die Gebrauchslage in Längsrichtung der Waffe entgegen der Federkraft verschiebbar im Verschluß geführt ist.

7. Durchladeeinrichtung nach Anspruch 5 oder 6, dadurch gekennzeichnet, daß in Längsrichtung der Waffe gesehen der Ladehebel (4) auf der einen Seite des Bolzens (17) und der Schieber (5) auf der anderen Seite angeordnet ist.

8. Durchladeeinrichtung nach einem der Ansprüche 5 bis 7, dadurch gekennzeichnet, daß der Schieber (5) den Bolzen (17) umgreifend an einer Anlagefläche (18) des Ladehebels (4) anliegt.

9. Durchladeeinrichtung nach Anspruch 8, dadurch gekennzeichnet, daß die Anlagefläche (18) einen Abstand zur Bolzenachse (29) aufweist.

10. Durchladeeinrichtung nach Anspruch 8 oder 9, dadurch gekennzeichnet, daß die den Bolzen (17) umgreifenden Schenkel (12 und 13) des Schiebers (5) einen seitlichen Abstand zur Bolzenachse (29) aufweisen.

## Claims

1. Cocking and loading device (3) for self-loading small firearms which are provided with a bolt movable in their longitudinal direction, in particular for an automatic rifle, with a pivoted cocking lever (4) which extends in its rest position in the longitudinal direction of the weapon and can be transferred into an operating position by lateral pivoting, and in said operating position a spring (6) exerts pressure on said cocking lever and endeavours to pivot the cocking lever forward and to retain it in the rest position, the cocking lever (4) being accommodated in its rest position within the exterior contour of the weapon, characterized in that the cocking lever is arranged at the bolt directly or by means of an adaptor and can be pivoted out of the housing of the weapon to both sides of the longitudinal axis (28) of the weapon.

2. Cocking and loading device according to claim 1, characterized in that the cocking lever (4) is fixed at the bolt head carrier (1).

3. Cocking and loading device according to claim 1 or 2, characterized in that the forward end (2) of the bolt, i.e. the one facing the muzzle of the weapon, is slotted and the cocking lever (4) is arranged between the two legs (24 and 25) of the one end (2) which form the slot (26).

4. Cocking and loading device according to claim 3, characterized in that the cocking lever (4) can be pivoted around a pin (17) arranged transversely to the slot (26).

5. Cocking and loading device according to one of the preceding claims, characterized in that the spring (6) which urges the cocking lever (4) into the rest position engages the cocking lever (4) by means of a slide (5).

6. Cocking and loading device according to claim 5, characterized in that the slide (5) is guided slidably in the bolt in the longitudinal direction of the weapon against the spring tension when pivoting the cocking lever (4) from the rest position into the operating position.

7. Cocking and loading device according to claim 5 or 6, characterized in that seen in the longitudinal direction of the weapon the cocking lever (4) is arranged on one side of the pin (17) and the slide (5) on its other side.

8. Cocking and loading device according to one of claims 5 to 7, characterized in that the slide (5) embraces the pin (17) and abuts on a contact surface (18) of the cocking lever (4).

9. Cocking and loading device according to claim 8, characterized in that the contact surface (18) is at a distance from the pin axis (29).

10. Cocking and loading device according to claim 8 or 9, characterized in that the legs (12 and 13) of the slide (5) which embrace the pin (17) are at a lateral distance from the pin axis (29).

## Revendications

1. Dispositif d'armement (3) pour armes à feu automatiques qui présentent une culasse mobile dans le sens de leur longueur, en particulier pour un fusil automatique, avec un levier d'armement (4) pivotant, qui s'étend dans le sens de la longueur de l'arme dans sa position de repos, et peut être amené par pivotement latéral dans une position d'utilisation, dans laquelle il est placé sous la contrainte d'un ressort (6) qui est poussé à le faire pivoter vers l'avant et à le maintenir dans la position de repos, tandis que dans sa position de repos le levier d'armement (4) est placé à l'intérieur du contour extérieur de l'arme, caractérisé en ce que le levier d'armement est disposé sur la culasse, directement ou par l'intermédiaire d'une pièce intermédiaire, et peut être amené à pivoter hors du boîtier de l'arme, des deux côtés de l'axe longitudinal (28) de l'arme.

2. Dispositif d'armement selon la revendication 1, caractérisé en ce que le levier d'armement (4) est fixé sur le porte-culasse (1).

3. Dispositif d'armement selon la revendication 1 ou 2, caractérisé en ce que l'extrémité avant (2) de la culasse, c'est-à-dire celle tournée vers l'embouchure de l'arme, est fendue, et en ce que le levier d'armement (4) est disposé entre les deux ailes (24 et 25), formant la fente (26), de cette extrémité (2).

4. Dispositif d'armement selon la revendication 3, caractérisé en ce que le levier d'armement (4) peut être amené à pivoter autour d'un boulon (17) disposé transversalement par rapport à la fente (26).

5. Dispositif d'armement selon l'une des revendications précédentes, caractérisé en ce que le ressort (6) repoussant le levier d'armement (4) dans la position de repos s'engage sur le levier d'armement (4) par l'intermédiaire d'un coulisseau (5).

6. Dispositif d'armement selon la revendication 5, caractérisé en ce que, lors du pivotement du levier d'armement (4) de la position de repos dans la position d'utilisation, le coulisseau (5) est guidé dans la culasse à glissement dans le sens de la longueur de l'arme, en opposition à la force du ressort.

7. Dispositif d'armement selon la revendication 5 ou 6, caractérisé en ce que, vu dans le sens de la longueur de l'arme, le levier d'armement (4) est disposé d'un côté du boulon (17), le coulisseau (5) étant disposé de l'autre côté.

8. Dispositif d'armement selon l'une des revendications 5 à 7, caractérisé en ce que le coulisseau (5) s'appuie sur une surface d'appui (18) du levier d'armement (4) en enserrant le boulon (17).

9. Dispositif d'armement selon la revendication 8, caractérisé en ce que la surface d'appui (18) présente un écart par rapport à l'axe (29) du boulon.

10. Dispositif d'armement selon la revendication 8 ou 9, caractérisé en ce que les ailes (12 et 13) du coulisseau (5) enserrant le boulon (17) présentent un écartement latéral par rapport à l'axe (29) du boulon.
